# EUROPÄISCHE PATENTSCHRIFT

(11) **EP 2 527 115 B1**
(45) Veröffentlichungstag und Bekanntmachung des Hinweises auf die Patenterteilung: **14.10.2015**
(21) Anmeldenummer: 11167939.5
(22) Anmeldetag: 27.05.2011
(51) Int. Cl.: B27N 3/24, B30B 5/06, B30B 15/00

(54) **Kontinuierliche Presse und Verfahren mit solchen Presse**
Continuous press and associated process
Presse continue et procédé associé

(43) Veröffentlichungstag der Anmeldung: 28.11.2012
(73) Patentinhaber: Siempelkamp Maschinen- und Anlagenbau GmbH, 47803 Krefeld (DE)
(72) Erfinder: Fechner, Hans, 40489 Düsseldorf (DE); Schöler, Michael, 47509 Rheurdt (DE); Sebastian, Lothar, 47239 Duisburg (DE)
(74) Vertreter: von dem Borne, Andreas

(56) Entgegenhaltungen:
- DE-A1- 4 340 982
- DE-A1-102009 023 577
- DE-A1-102009 023 581
- DE-C1- 19 828 822

## Beschreibung

Die Erfindung betrifft eine kontinuierliche Presse für die Herstellung von Holzwerkstoffplatten, insbesondere Faserplatten oder Spanplatten, mit einem Pressengestell mit mehreren in Pressenlängsrichtung gereihten Pressenrahmen, wobei innerhalb der Pressenrahmen einen Presspalt bildende obere Pressenplatte und untere Pressenplatte angeordnet sind, wobei die obere Pressenplatte oder die untere Pressenplatte mit mehreren in Pressenlängsrichtung verteilten Reihen von Zylinderkolbenanordnungen beaufschlagt ist, welche einerseits an die Querholme der Pressenrahmen und andererseits an die jeweilige Pressenplatte angeschlossen sind, wobei die den Zylinderkolbenanordnungen abgewandte Pressenplatte unter Zwischenschaltung einer oder mehrerer Druckverteilplatten an die dieser Pressenplatte zugeordneten Querholme der Pressenrahmen angeschlossen ist. An den Druckverteilplatten können zwischen jeweils zwei benachbarten Pressenrahmen Auflager für die Pressenplatten befestigt sein. Diese Auflager sind dann z. B. versetzt zu den Krafteinleitungsrichtungen der Zylinder angeordnet. Sie sind in der Regel als Isolierungsauflager ausgebildet.

Kontinuierliche Presse meint insbesondere eine kontinuierlich arbeitende Presse mit im Pressenoberteil und im Pressenunterteil endlos umlaufenden Pressbändern, z. B. Stahlpressbändern, welche unter Zwischenschaltung von Wälzkörperaggregaten, z. B. Rollstäben an den Pressenplatten abgestützt sind. Holzwerkstoffplatten meint insbesondere Faserplatten oder Spanplatten, besonders bevorzugt MDF-Platten (Medium Densified Fiber). Die beleimten Holzwerkstoffpartikel, z. B. Fasern, werden zu einer kontinuierlichen Pressgutmatte gestreut und diese Pressgutmatte aus beleimten Holzwerkstoffpartikeln wird in der kontinuierlichen Presse unter Anwendung von Druck und Wärme zu der Holzwerkstoffplatte verpresst. Die Pressenplatten sind als beheizte Pressenplatten und folglich Heizplatten ausgebildet. An die Pressenplatten bzw. Heizplatten können einlaufseitig vorkragende obere und untere Einlaufplatten angeschlossen sein, welche einen sich in Arbeitsrichtung verjüngenden Einlaufspalt bilden, wobei die obere und/oder untere Einlaufplatte ebenfalls mit Zylinderkolbenanordnungen beaufschlagt sind. Die zu verpressende Pressgutmatte wird folglich zunächst im Bereich des Einlaufmauls in einer Verdichtungszone verdichtet. An diese Verdichtungszone schließt sich eine Durchwärmzone an, in welcher die Matte unter Anwendung von Druck und Wärme auf im Wesentlichen das Endmaß gepresst wird. An diese Durchwärmzone schließt sich dann abschließend die so genannte Kalibrierungszone an, in welcher die Pressgutmatte bei verhältnismäßig geringem Pressdruck und exakter Pressspalteinstellung fertiggestellt wird.

Die Erfindung betrifft bevorzugt eine Presse, bei der sich die oberen Querholme und unteren Querholme der Pressenrahmen gegenüberliegen. Die Arbeitszylinderkolbenanordnungen sind zur Verwirklichung einer einfachen Bauweise (unmittelbar) an die oberen und unteren Querholme angeschlossen, d. h. die Kräfte der Zylinderkolbenanordnungen werden auf dem Niveau der Pressenrahmen in das Produkt eingeleitet. Bei solchen Ausführungsformen liegen sich die Abstützungen der oberen und unteren Pressenplatte praktisch gegenüber, so dass sich Pressspaltschwankungen ergeben können, indem der Pressspalt in Pressenlängsrichtung zwischen den Pressenrahmen durch den Gegendruck der Matte auffedert. Dieser Effekt wird durch die zwischen den Pressenrahmen angeordneten Auflager verhindert bzw. verringert.

Eine kontinuierliche Presse der eingangs beschriebenen Art mit Druckverteilplatten und Auflagern ist z. B. aus der DE 103 20 741 B4 bekannt. Bei der Ausführungsform als Oberkolbenpresse sind die Zylinderkolbenanordnungen an die obere Pressenplatte angeschlossen, während die untere Pressenplatte unter Zwischenschaltung der Druckverteilplatten mit den Auflagern auf den Pressenrahmen aufliegt. Damit wird das so genannte "Schmiegeprinzip" auch bei herkömmlichen Rahmenkonstruktionen verwirklicht, bei denen die Zylinderkolbenanordnungen an die Rahmenkonstruktionen angeschlossen sind und bei denen die Arbeitsrichtung der Zylinderkolbenanordnungen im Wesentlichen in der Rahmenebene liegt. Durch die Realisierung des Schmiegeprinzips soll in der Praxis eine Schwankung des Pressspaltes vermieden werden. Dieses ist insbesondere bei der Herstellung von Dünnplatten zweckmäßig.

Dazu wird in der DE 199 26 258 A1, welche ebenfalls eine kontinuierliche Presse beschreibt, die nach dem Schmiegeprinzip arbeitet, vorgeschlagen, dass in der Kalibrierzone der Pressstrecke die Abstützlinien an der Pressplatte des festen Pressenholmes zu den Abstützlinien an der Pressplatte des beweglichen Pressenholms versetzt zueinander, d. h. abweichend von den Senkrechten angeordnet sind. Dadurch sollen sich in der Kalibrierzone Druck- und Dickenschwankungen im Pressspalt absolut vermeiden lassen, da in diesem Bereich die Abbindereaktionen stattfinden und diese Schwankungen im Endprodukt negative Auswirkungen auf die Qualität und die Biegefestigkeit haben. In der Kalibrierzone werden durch Anwendung des Schmiegeprinzips die kritischen Druckschwankungen vermieden bzw. stark reduziert, so dass bei gleicher Leimmenge die physikalischen Eigenschaften der hergestellten Werkstoffplatten erhöht werden oder zum Erreichen bestimmter Festigkeiten die eingesetzte Leimmenge um 3 % bis 8 % reduziert werden soll.

Eine gattungsgemäss kontinuierliche Presse mit den Merkmalen des Oberbegriffs des Anspruchs 1 ist aus dem DE 102009023581-A1 bekannt.

Die insoweit bekannten Maßnahmen haben sich zwar grundsätzlich bewährt, sie sind jedoch weiter entwicklungsfähig. - Hier setzt die Erfindung ein.

Der Erfindung liegt die Aufgabe zugrunde, eine kontinuierlich arbeitende Presse zu schaffen, mit welcher sich Holzwerkstoffplatten hoher Qualität in besonders wirtschaftlicher Weise herstellen lassen.

Zur Lösung dieser Aufgabe lehrt die Erfindung bei einer kontinuierlichen Presse mit den Merkmalen des Anspruchs 1 und einem Verfahren mit den Merkmalen des Anspruchs 16. Die Erfindung geht dabei zunächst von der grundsätzlichen Erkenntnis aus, dass sich das Verhalten einer kontinuierlich arbeitenden Presse optimieren lässt, wenn Druckverteilplatten, ggf. mit Auflagern, z. B. Isolierungsauflagern, eingesetzt werden. Im Falle einer Oberkolbenpresse liegt die untere Pressenplatte folglich nicht unmittelbar auf den Querholmen der unteren Pressenrahmen auf, sondern unter Zwischenschaltung von Druckverteilplatten. Erfindungsgemäß sind diese Druckverteilplatten nun jedoch nicht mehr als statische Komponenten ausgebildet, sondern die durch die Druckverteilplatten realisierte Unterstützungsfunktion wird gezielt durch einstellbare Kraftunterstützungseinrichtungen an die jeweiligen Gegebenheiten angepasst. Die Erfindung hat dabei erkannt, dass sich die Funktionsweise einer kontinuierlich arbeitenden Presse optimieren lässt, wenn eine variable Anpassung der Druckverteilung über die Pressenlänge ermöglicht wird. Zusätzlich zu den üblicherweise vorgesehenen Presszylindern, welche auf die eine Pressenplatte, z. B. die obere Pressenplatte arbeiten, erfolgt im Rahmen der Erfindung eine optimale Anpassung der Gegebenheiten, indem die Steifigkeit der die andere Pressenplatte unterstützenden Druckverteilplatten über die Kraftunterstützungseinrichtungen angepasst wird. Im Falle einer Oberkolbenpresse arbeiten die Presszylinder auf die obere Pressenplatte, so dass die untere Pressenplatte unter Zwischenschaltung der Druckverteilplatten auf den Pressenrahmen abgestützt ist. In diesem Falle sind die Kraftunterstützungseinrichtungen unterhalb der Druckverteilplatten angeordnet, so dass sie auf die Unterseite der Druckverteilplatten arbeiten. Insgesamt lässt sich über die Kraftunterstützungseinrichtungen die Steifigkeit der Druckverteilplatten und damit indirekt auch das Verhalten der Pressenplatten und folglich die Druckverteilung im Pressspalt bzw. die Geometrie des Pressspaltes variabel an die Gegebenheiten anpassen. Die Kraftunterstützungseinrichtungen können dabei lediglich passiv im Sinne einer (einstellbaren) Abstützung wirken oder auch aktiv eine elastische Verformung der Druckverteilplatten bewirken.

Bevorzugt sind die Kraftunterstützungseinrichtungen mit zumindest einer Steuereinrichtung verbunden, mit der die Kraftunterstützungseinrichtungen in Abhängigkeit von einem oder mehreren Prozessparametern ansteuerbar sind. Bei der Steuereinrichtung kann es sich beispielsweise um den ohnehin vorhandenen Prozessrechner handeln oder die Steuereinheit ist mit diesem Prozessrechner verbunden. Die Steuereinrichtung kann z. B. ebenfalls mit den Presszylindern und/oder einen oder mehreren Sensoren verbunden sein. Auf diese Weise gelingt eine adaptive Anpassung der Druckverteilung in Abhängigkeit von einem oder mehreren Prozessparametern, z. B. in Abhängigkeit von den Eigenschaften der einlaufenden Pressgutmatte und/oder der gepressten Platte. Damit wird eine dynamische Maschine geschaffen, die eine dynamische Veränderung der Druckverteilung in Abhängigkeit von verschiedenen Eigenschaften der Pressgutmatte und/oder der herzustellenden Holzwerkstoffplatte und in Abhängigkeit von anderen (äußeren) Pressparametern ermöglicht. Damit besteht zunächst einmal die Möglichkeit, den Pressspalt bzw. die Druckverteilung möglichst gleichmäßig einzustellen, d. h. eine sich über die Pressenlänge nicht oder nicht wesentlich verändernden Pressspalt. Das "Schmiegeprinzip" kann optimiert werden. Im Rahmen der Erfindung kann jedoch auch ganz gezielt in bestimmten Bereichen eine Veränderung des Pressspaltes bzw. der Druckverteilung eingerichtet werden, so dass im Vordergrund nicht stets die Einhaltung des "Schmiegeprinzips" stehen muss, sondern dass dieses Schmiegeprinzip auch ganz gezielt zur Erzielung bestimmter Effekte verlassen werden kann. Der Pressprozess lässt sich optimieren. Im Ergebnis lassen sich Holzwerkstoffplatten mit hoher Qualität und insbesondere hohe Querzugfestigkeit bei gleichzeitig erheblicher Leimeinsparung herstellen. Das Prinzip lässt sich nicht nur bei Dünnplatten oder Dünnstplatten einsetzen, bei dem es bislang in besonderem Maße um die Realisierung des Schmiegeprinzips ging, sondern besonders bevorzugt auch bei Standardplatten bzw. Dickplatten, bei denen bislang der Einsatz von Druckverteilplatten und ggf. Auflager von untergeordneter Bedeutung war.

Es liegt grundsätzlich im Rahmen der Erfindung, dass lediglich die bereits beschriebenen Auflager zwischen den einzelnen Pressenrahmen angeordnet sind, so dass sich insbesondere das "Schmiegeprinzip" verwirklichen lässt, und zwar optimiert durch die Einstellung des Gegendruckverhaltens mit Hilfe der Kraftunterstützungseinrichtungen. Bevorzugt sind nun jedoch nicht nur zwischen den einzelnen Pressenrahmen bzw. zwischen den Zylinderkolbenanordnungen Auflager vorgesehen, sondern außerdem ist die Pressenplatte im Bereich der Pressenrahmen selbst unter Zwischenschaltung von zusätzlichen Auflagern, nämlich Rahmenauflagern an die Druckverteilplatten angeschlossen, wobei die (eigentlichen) Auflager entlang der Pressenlängsrichtung zwischen den Rahmenauflagern angeordnet sind. Anders als bei einer herkömmlichen Presse mit Druckverteilplatten und fest installierten Auflagern sind nun folglich zwischen den Auflagern zusätzlich auf Rahmenniveau Rahmenauflager vorgesehen, die gleichsam eine Rahmenverlängerung bilden. Die Kombination der auf Rahmenniveau angeordneten Rahmenauflager einerseits und der zwischen den Rahmen angeordneten Auflagern andererseits zusammen mit den Kraftunterstützungseinrichtungen ermöglichen nun in besonders bevorzugter Weise eine optimale Anpassung der Pressencharakteristik. Werden die Auflager folglich durch Zurückziehen der Kraftunterstützungseinrichtungen maximal entlastet, so erfolgt die Abstützung im Wesentlichen durch die Rahmenauflager und folglich in klassischer Weise im Bereich der Pressenrahmen. Kommen im anderen Extremfall die Kraftunterstützungseinrichtungen maximal zum Einsatz, so dass die Druckverteilplatten im Bereich der Auflager maximal unterstützt werden, so werden die Auflager gleichsam über das Niveau der Rahmenauflager angehoben, so dass die Kraft der Zylinderkolbenanordnungen nicht in die Rahmenauflager, sondern in die zwischengeschalteten Auflager eingeleitet wird und gleichsam das Schmiegeprinzip realisiert wird. Von besonderer Bedeutung ist nur die Tatsache, dass durch Variation der Einstellung der Kraftunterstützungseinrichtungen eine empfindliche Anpassung der Pressencharakteristik möglich ist.

Die Kraftunterstützungseinrichtungen können z. B. als hydraulische Stelleinrichtungen, z. B. einfach wirkende oder doppelt wirkende Hydraulikzylinder ausgebildet sein. Alternativ können die Kraftunterstützungseinrichtungen auch als elektromotorische Stellantriebe z. B. elektromotorische Spindeltriebe ausgebildet sein. Die Kraftunterstützungseinrichtungen können entweder lediglich zur Einbringung von Druckkräften auf die Druckverteilplatten arbeiten oder aber auch derart angeschlossen sein, dass sowohl Druck- als auch Zugkräfte auf die Druckverteilplatten aufgebracht werden können. Stets kann lediglich eine passive Unterstützung oder auch eine aktive elastische Verformung der Druckverteilplatte bewirkt werden.

Nach einem weiteren Vorschlag ist vorgesehen, dass über die Breite der Druckverteilplatte und folglich über die Pressenbreite und auch über Pressgutmattenbreite mehrere Kraftunterstützungseinrichtungen bzw. Stelleinrichtungen angeordnet sind. Diese können ggf. über einen gemeinsamen Zwischensteg einheitlich auf die Druckverteilplatte arbeiten. Jedenfalls besteht die Möglichkeit, dass über die Länge der Presse eine Vielzahl von Kraftunterstützungseinrichtungen bzw. Stelltrieben oder eine Vielzahl von Reihen von Kraftunterstützungseinrichtungen bzw. Stelltrieben angeordnet sind. So besteht die Möglichkeit, jeweils zwischen zwei Pressenrahmen eine Kraftunterstützungseinrichtung bzw. eine Reihe aus Kraftunterstützungseinrichtungen vorzusehen. Damit kann sich einerseits die Druckverteilung über die Pressenlänge variieren lassen, optional besteht aber auch die Möglichkeit, im Falle mehrerer Kraftunterstützungseinrichtungen die Druckverteilung über die Pressenbreite zu variieren.

Die gewünschte Einstellung der Kraftunterstützungseinrichtungen kann z. B. im Zuge der Inbetriebnahme bzw. bei der Vorbereitung der Herstellung eines bestimmten Produktes eingestellt werden. Besonders bevorzugt erfolgt jedoch eine dynamische, z. B. adaptive Anpassung während des Pressbetriebes in Abhängigkeit von bestimmten Pressparametern. Stets lassen sich die optimalen Einstellungen für bestimmte Parameter zuvor empirisch durch Versuche ermitteln.

Die kontinuierliche Presse kann in an sich bekannter Weise zusätzlich zu den Pressenplatten mit einlaufseitig vorkragenden Einlaufplatten ausgerüstet sein, welche einen sich in Arbeitsrichtung verjüngenden Einlaufspalt bilden, wobei die obere Einlaufplatte und/oder die untere Einlaufplatte ebenfalls mit an den Querholmen der Pressenrahmen abgestützten Zylinderkolbenanordnungen beaufschlagt sind. Es liegt dabei im Rahmen der Erfindung, wenn im Bereich der Einlaufplatten auf die erfindungsgemäßen Druckverteilplatten und Auflager verzichtet wird. Alternativ liegt es jedoch ebenso im Rahmen der Erfindung, wenn auch die obere oder untere Einlaufplatte unter Zwischenschaltung von Druckverteilplatten, ggf. mit Auflagern, an dem jeweiligen Querholm der Pressenrahmen abgestützt ist.

Besonders bevorzugt ist die kontinuierliche Presse als Oberkolbenpresse ausgebildet, bei welcher die Zylinderkolbenanordnungen auf die obere Pressenplatte und ggf. die obere Einlaufplatte arbeiten, in diesem Fall liegt die untere Pressenplatte unter Zwischenschaltung der Druckverteilplatten auf den unteren Querholmen der Pressenrahmen auf. Grundsätzlich lässt sich die Erfindung aber auch bei Unterkolbenpressen realisieren. Stets ist es zweckmäßig, wenn die Druckverteilplatten fest mit den Rahmen verbunden, z. B. verschraubt sind. Die Auflager können - sofern vorhanden - als sich über die jeweilige Plattenbreite erstreckende Auflagerstreifen ausgebildet sein, welche entweder eine sich über die Plattenbreite erstreckende durchgehende Abstützfläche oder auch mehrere über die Plattenbreite verteilte singuläre Abstützflächen aufweisen. Jedenfalls sind diese Abstützflächen in Pressenlängsrichtung zwischen den Pressenrahmen und folglich versetzt zu der Arbeitsrichtung der Zylinderkolbenanordnungen angeordnet. Denn die Zylinderkolbenanordnungen sind besonders bevorzugt in der Rahmenebene positioniert.

Es liegt im Rahmen der Erfindung, dass zwischen jeweils zwei benachbarten Pressenrahmen jeweils ein oder mehrere Auflager mittig positioniert sind. So kann beispielsweise zwischen jeweils zwei benachbarten Pressenrahmen jeweils ein Auflagerstreifen zentral positioniert sein. Es liegt jedoch auch im Rahmen der Erfindung, dass einem Pressenrahmen jeweils zumindest zwei Auflager zugeordnet sind, welche jeweils mit vorgegebenem Abstand zu dem Pressenrahmen in Pressenlängsrichtung beidseitig des Pressenrahmen angeordnet sind. Ausgehend von einem Pressenrahmen mit einer daran angeordneten Zylinderkolbenreihe erfolgt die Krafteinleitung dieser Zylinderkolbenreihe folglich nicht unmittelbar auf den senkrecht darunter liegenden Querholm des Pressenrahmens, sondern gleichsam schräg in Richtung der beidseitig äquidistant beabstandeten Auflager. Auf diese Weise erfolgt auch Verdopplung der Kraftstützpunkte in Pressenlängsrichtung.

Dabei ragen die optional vorgesehenen Auflager als Erhebungen um ein vorgegebenes Maß aus der der Pressenplatte zugeordneten Oberfläche der Druckverteilplatte hervor, so dass sich in Pressenlängsrichtung die diskreten Abstützpunkte ergeben.

Die Erfindung umfasst jedoch grundsätzlich auch Ausführungsformen, bei denen vollständig auf Auflager verzichtet wird, so dass die Pressenplatten unmittelbar oder auch mittelbar auf den Druckverteilplatten aufliegen, so dass im Wesentlichen ebene Gegenflächen zur Verfügung gestellt werden. Bevorzugt sind jedoch die Auflager und besonders bevorzugt zusätzlich die Rahmenauflager vorgesehen.

Die Druckverteilplatten können im Wesentlichen im gesamten Bereich der Presse, z. B. im gesamten Bereich der Pressenplatten und ggf. im gesamten Bereich der Einlaufplatten vorgesehen sein. Das bedeutet, dass die Druckverteilplatten in einem Bereich angeordnet sind, der zumindest 70 % der Pressenplatten, vorzugsweise zumindest 90 % der Pressenplatten beträgt. Es können über die Pressenlänge eine Vielzahl von einzelnen Druckverteilplatten vorgesehen sein, wobei eine Druckverteilplatte jeweils zwischen zwei benachbarten Pressenrahmen angeordnet und auf den jeweiligen Querholmen der Pressenrahmen abgestützt ist. Alternativ können aber auch durchgehende Druckverteilplatten vorgesehen sein, welche mehrere Pressenrahmen oder auch sämtliche Pressenrahmen überspannen. Insgesamt bilden die Druckverteilplatten, die auch als Tragplatten bezeichnet werden, eine rahmen-überspannende Stützkonstruktion. Bei diesen Druckverteilplatten bzw. Tragplatten kann es sich um Guss- oder Stahlplatten handeln. Stets ist es zweckmäßig, wenn die Druckverteilplatten eine Breite aufweisen, die (in etwa) der Breite der Pressenplatten entspricht.

Gegenstand der Erfindung ist auch ein Verfahren zur Herstellung von Holzwerkstoffplatten mit einer kontinuierlich arbeitenden Presse der beschriebenen Art. Dieses Verfahren ist dadurch gekennzeichnet, dass die Druckverteilplatten zur Variation des Pressprozesses bzw. zur Erzielung eines variablen Gegendruckverhaltens senkrecht zur Pressplattenebene mit Kraftunterstützungseinrichtungen beaufschlagt werden. Die Kraftunterstützungseinrichtungen werden mit einer Steuereinrichtung in Abhängigkeit von einem oder mehreren Prozessparametern eingestellt und ggf. in Abhängigkeit von den Eigenschaften der zu verpressenden Pressgutmatte und/oder den Eigenschaften der gepressten Pressgutplatte gesteuert oder geregelt. Dabei kann eine adaptive Steuerung oder adaptive Regelung realisiert werden.

Bei den verwendeten Leimen handelt es sich insbesondere um Harnstoff-Formaldehyd-Harze. Holzwerkstoffplatte meint insbesondere Faserplatte und ganz besonders bevorzugt MDF-Platte. Die erfindungsgemäßen Leimeinsparungen lassen sich jedoch auch bei anderen Holzwerkstoffplattentypen und insbesondere auch mit anderen Leimen bzw. Bindemitteln erzielen.

Im Folgenden wird die Erfindung anhand einer lediglich ein Ausführungsbeispiel darstellenden Zeichnung näher erläutert. Es zeigen
- Fig. 1: eine erfindungsgemäße kontinuierliche Presse in einer vereinfachten Seitenansicht,
- Fig. 2: einen vergrößerten Ausschnitt aus dem Gegenstand nach Fig. 1,
- Fig. 3: eine zweite Ausführungsform der Erfindung,
- Fig. 4: eine abgewandelte Ausführungsform des Gegenstandes nach Fig. 2 und
- Fig. 5: eine abgewandelte Ausführungsform des Gegenstandes nach Fig. 3.

In den Figuren ist eine kontinuierlich arbeitende Presse zur Herstellung von Holzwerkstoffplatten, insbesondere MDF-Platten dargestellt. In dieser kontinuierlichen Presse wird eine in Arbeitsrichtung A in die Presse einlaufende Pressgutmatte aus beleimten Holzpartikeln, z. B. beleimten Fasern, zu einer Holzwerkstoffplatte verpresst. Die Presse weist im Pressenoberteil eine obere Pressenplatte 1 und im Pressenunterteil eine untere Pressenplatte 2 auf, die jeweils als Heizplatten ausgebildet sind. Die Pressenplatten 1, 2 sind in einem Pressengestell angeordnet, welches aus einer Vielzahl von in Pressenlängsrichtung gereihten Pressenrahmen 3 zusammengesetzt ist. Diese Pressenrahmen sind im Ausführungsbeispiel in Fensterbauweise aus Stahlblechzuschnitten realisiert. Ferner weist die Presse im Pressenoberteil und im Pressenunterteil endlos umlaufende Stahlpressbänder 4 auf, welche unter Zwischenschaltung von Wälzkörperaggregaten, z. B. Rollstäben 5 an den Pressenplatten 1, 2 abgestützt sind. Die Presse ist im Ausführungsbeispiel als Oberkolbenpresse ausgebildet. Das bedeutet, dass auf die obere Pressenplatte 1 eine Vielzahl von in Reihen angeordneten Zylinderkolbenanordnungen 6 arbeitet. Im Bereich jedes Pressenrahmens 3 ist folglich eine Reihe von Zylinderkolbenanordnungen 6 vorgesehen, wobei diese Zylinderkolbenanordnungen 6 einerseits an den oberen Querholm 3a des Pressenrahmens 3 und andererseits an die obere Pressenplatte 1 angeschlossen sind. In den Figuren ist erkennbar, dass die Zylinderkolbenanordnungen 6 jeweils in der Rahmenebene der Pressenrahmen 3 angeordnet sind, so dass die Arbeitsrichtung bzw. Arbeitsebene der Zylinderkolbenanordnungen in der Rahmenebene liegt.

An die Pressenplatten 1, 2 sind einlaufseitig vorkragende Einlaufplatten 1a, 2a angeschlossen, welche einen sich in Arbeitsrichtung A verjüngenden Einlaufspalt E bilden, an den sich der von den Pressplatten 1, 2 gebildete Pressspalt P anschließt. Im Ausführungsbeispiel handelt es sich um flexible, biegeelastische Einlaufplatten zur Einstellung einer variablen Einlaufkontur. Alternativ können jedoch auch eine oder mehrere gelenkig angeschlossene Einlaufplatten verwendet werden, die ggf. aus mehreren gelenkig miteinander verbundenen Plattenabschnitten zusammengesetzt sind. Die untere Einlaufplatte 2a ist - wie die untere Pressenplatte 2 - auf den unteren Querholmen 3b der Pressenrahmen 3 abgestützt, während an die obere Einlaufplatte 1a - wie an die obere Pressenplatte 1 - Zylinderkolbenanordnungen 6 angeschlossen sind.

Die untere Pressenplatte 2 ist unter Zwischenschaltung von Druckverteilplatten 7 an die unteren Querholme 3b der Pressenrahmen angeschlossen. Diese Druckverteilplatten 7 sind optional mit Auflagern 8 ausgerüstet, welche zwischen jeweils in Pressenlängsrichtung benachbarten Pressenrahmen auf den Druckverteilplatten 7 befestigt sind.

In Fig. 1 ist angedeutet, dass diese Druckverteilplatten 7 mit den optional vorgesehenen Auflagern 8 im gesamten Pressenbereich und insbesondere im gesamten Bereich der Pressenplatten 1, 2 angeordnet sind. Die Druckverteilplatten 7 und ggf. die Auflager 8 sind folglich in Pressenlängsrichtung über einen Bereich angeordnet und verteilt, der mehr als 90 % der Länge der Pressenplatten 1, 2 und im Ausführungsbeispiel auch mehr als 90 % der Gesamtlänge von Pressenplatten 1, 2 und Einlaufplatten 1a, 2a entspricht. Der Einsatz der Druckverteilplatten beschränkt sich folglich nicht nur auf die auslaufseitige Kalibrierzone der Presse, sondern ist sowohl in der Durchwärmzone und der Kalibrierzone, besonders bevorzugt zusätzlich auch in der Einlaufzone und folglich Verdichtungszone vorgesehen.

Die in den Figuren lediglich angedeuteten Auflager 8 erstrecken sich vorzugsweise über die gesamte Breite der Pressenplatten 1, 2 bzw. Einlaufplatten 1a, 2a. Sie können als sich über die Plattenbreite erstreckende, durchgehende Auflagerstränge im Sinne von durchgehenden Abstützflächen realisiert sein. Alternativ können diese Auflagerstränge aber auch von mehreren über die Plattenbreite verteilten singulären Abstützflächen gebildet werden. Einzelheiten sind nicht gezeigt. Jedenfalls sind die Auflager als Isolierungsauflager ausgebildet, so dass ein übermäßiger Wärmeübertrag von den beheizten Pressenplatten 1, 2 auf die Rahmen unterbunden wird. In dem dargestellten Ausführungsbeispiel sind über die Pressenlänge eine Vielzahl von einzelnen Druckverteilplatten 7 vorgesehen, wobei eine Druckverteilplatte 7 jeweils zwischen zwei Pressenrahmen 3 angeordnet und auf den unteren Querholmen 3b der Pressenrahmen 3 abgestützt ist. Alternativ können aber auch durchgehende Druckverteilplatten vorgesehen sein, welche mehrere Pressenrahmen oder auch sämtliche Pressenrahmen überspannen. Dieses ist in den Figuren nicht dargestellt.

Fig. 2 zeigt eine Ausführungsform, bei welcher zwischen zwei benachbarten Pressenrahmen jeweils ein Auflager 8 als Isolierungsauflager angeordnet ist, wobei dieses Auflager 8 mittig zwischen zwei benachbarten Pressenrahmen 3 positioniert ist.

Fig. 3 zeigt eine alternative Ausführungsform, bei welcher jedem Pressenrahmen 3 jeweils zwei Auflager 8 zugeordnet sind, welche jeweils mit vorgegebenem Abstand zu dem Pressenrahmen beidseitig des Pressenrahmens 3 angeordnet sind. In beiden Fällen sind die Kraftunterstützungseinrichtungen 9 an den Pressenrahmen bzw. an Stützeinrichtungen abgestützt, welche an die Pressenrahmen angeschlossen sind. Die Kraftunterstützungseinrichtungen 9 stützen sich folglich bevorzugt nicht separat am Fundament, sondern an der Presse selbst ab.

Während bei der Ausführungsform nach Fig. 2 die Krafteinleitung zweier benachbarter Zylinder 6 im Wesentlichen in dasselbe mittig angeordnete Auflager 8 erfolgt, erfolgt die Krafteinleitung bei der Ausführungsform nach Fig. 3 in den einzelnen Zylinderkolbenanordnungen zugeordnete Paare von Auflagern 8. Dieses ist durch Pfeile vereinfacht angedeutet.

Sowohl bei der Ausführungsform nach Fig. 2 als auch bei der Ausführungsform nach Fig. 3 sind die Druckverteilplatten mit Kraftunterstützungseinrichtungen 9 beaufschlagt, die im Ausführungsbeispiel als hydraulische Stelleinrichtungen 9, z. B. Hydraulikzylinder, ausgebildet sind. Diese Kraftunterstützungseinrichtungen 9 arbeiten senkrecht zur Pressenplattenebene (von unten) auf die Druckverteilplatten 7, so dass das Gegendruckverhalten der Druckverteilplatte 7 veränderbar ist. Auf diese Weise lässt sich die Steifigkeit der Druckverteilplatten 7 variieren und damit die Druckverteilung innerhalb der Presse in Abhängigkeit von verschiedenen Pressparametern verändern.

Dazu sind die Kraftunterstützungseinrichtungen 9 mit einer Steuereinrichtung 10 verbunden, bei der es sich um einen Prozessrechner handeln kann, der auch die übrigen Pressenbereiche, insbesondere die Presszylinder 6 ansteuert und der auch verschiedene Sensoren o. dgl. ausliest und insgesamt für die Pressensteuerung verantwortlich ist. Über diese Steuereinrichtung 10 lassen sich die Kraftunterstützungseinrichtungen 9 variabel, adaptiv an verschiedene Pressparameter anpassen, so dass während des Herstellungsprozesses eine dynamische Anpassung der Maschine möglich ist.

Während die Fig. 2 und 3 Ausführungsformen zeigen, bei denen die untere Pressenplatte 2 lediglich unter Zwischenschaltung der Auflager 8 auf den Druckverteilplatten 7 aufliegt, zeigen die Fig. 4 und 5 abgewandelte Ausführungsformen, bei denen die untere Pressenplatte 2 im Bereich der Pressenrahmen 3 unter Zwischenschaltung von zusätzlichen Rahmenauflagern 11 an die Druckverteilplatten 7 angeschlossen ist. Die bereits diskutierten Auflager 8 sind folglich entlang der Pressenlängsrichtung zwischen den Rahmenauflagern 11 angeordnet. Die Rahmenauflager 11 bilden folglich Rahmenstützen oder Rahmenverlängerungen. Mit Hilfe der Kraftunterstützungseinrichtungen 9 lässt sich nun empfindlich die Krafteinleitung anpassen. Werden die Zylinder 9 folglich maximal entlastet bzw. zurückgezogen, so werden die Auflager 8 gleichsam außer Funktion gesetzt und die Krafteinleitung erfolgt in klassischer Weise im Bereich der Pressenrahmen. Werden die Zylinder 9 dagegen ausgefahren und damit die Auflager 8 angehoben, so können im anderen Extremfall die Rahmenauflager 11 außer Funktion gesetzt werden, so dass die Abstützung dann ausschließlich über die Auflager 8 und nicht mehr über die Rahmenauflager 11 erfolgt. Die verschiedenen Möglichkeiten sind durch die dargestellten Kraftpfeile angedeutet. Jedenfalls gelingt nun durch entsprechende Steuerung der Zylinder 9 eine variable Anpassung des Pressprozesses.

Mit der erfindungsgemäßen Presse, die beispielhaft in den Figuren dargestellt ist, lassen sich nicht nur Dünnplatten und Dünnstplatten, sondern besonders bevorzugt Dickplatten mit einer Dicke von 4 mm bis 30 mm, vorzugsweise 6 mm bis 30 mm mit grundsätzlich üblicher Querzugfestigkeit herstellen, jedoch mit deutlich reduzierten Leimmengen.

## Patentansprüche

1. Kontinuierliche Presse für die Herstellung von Holzwerkstoffplatten, insbesondere Faserplatten oder Spanplatten,
mit einem Pressengestell mit mehreren in Pressenlängsrichtung gereihten Pressenrahmen (3) und mit einer Steuereinrichtung,
wobei innerhalb der Pressenrahmen einen Pressspalt (P) bildende obere Pressenplatte (1) und untere Pressenplatte (2) angeordnet sind,
wobei die obere Pressenplatte (1) oder die untere Pressenplatte (2) mit mehreren in Pressenlängsrichtung bzw. Arbeitsrichtung (A) verteilten Reihen von Zylinderkolbenanordnungen (6) beaufschlagt ist, welche einerseits an die Querholme (3a, 3b) der Pressenrahmen (3) und andererseits an die jeweilige Pressenplatte (1, 2) angeschlossen sind,
wobei die den Zylinderkolbenanordnungen (6) abgewandte Pressenplatte (1, 2) unter Zwischenschaltung von Druckverteilplatten (7) an die dieser Pressenplatte (1, 2) zugeordneten Querholme (3a, 3b) der Pressenrahmen angeschlossen ist,
**dadurch gekennzeichnet, dass**
die Druckverteilplatten (7) zur Variation des Pressprozesses mit einstellbaren Kraftunterstützungseinrichtungen (9) senkrecht zur Pressenplattenebene beaufschlagt sind,
wobei die Kraftunterstützungseinrichtungen (9) an den Pressenrahmen (3) oder an an die Pressenrahmen angeschlossenen Stützeinrichtungen abgestützt sind.

2. Presse nach Anspruch 1, **dadurch gekennzeichnet, dass** an den Druckverteilplatten (7) zwischen jeweils zwei in Pressenlängsrichtung benachbarten Pressenrahmen (3) Auflager (8) für die Pressenplatte (1, 2) angeordnet sind.

3. Presse nach Anspruch 2, **dadurch gekennzeichnet, dass** die Pressenplatte (1, 2) im Bereich der Pressenrahmen (3) unter Zwischenschaltung von Rahmenauflagern (11) an die Druckverteilplatten (7) angeschlossen ist, wobei die Auflager (8) entlang der Pressenlängsrichtung zwischen den Rahmenauflagern (11) angeordnet sind.

4. Presse nach einem der Ansprüche 1 bis 3, **dadurch gekennzeichnet, dass** die Kraftunterstützungseinrichtungen (9) mit zumindest einer Steuereinrichtung (10) verbunden sind, mit welcher die Kraftunterstützungseinrichtung (9) in Abhängigkeit von einem oder mehreren Prozessparametern, z. B. in Abhängigkeit von den Eigenschaften der zu pressenden Pressgutmatte und/oder der gepressten Holzwerkstoffplatte, steuerbar oder regelbar sind.

5. Presse nach einem der Ansprüche 1 bis 4, **dadurch gekennzeichnet, dass** die Kraftunterstützungseinrichtungen (9) als hydraulische Stelleinrichtung, z. B. einfach oder doppelt wirkende Hydraulikzylinder ausgebildet sind.

6. Presse nach Anspruch 1 oder 5, **dadurch gekennzeichnet, dass** die Kraftunterstützungseinrichtungen (9) als elektromotorische Stellantriebe, z. B. elektromotorische Spindelantriebe ausgebildet sind.

7. Presse nach einem der Ansprüche 1 bis 6, **dadurch gekennzeichnet, dass** zur Unterstützung der Druckverteilplatten und/oder zur elastischen Verformung der Druckverteilplatten mit den Kraftunterstützungseinrichtungen lediglich Druckkräfte oder sowohl Druckkräfte als auch Zugkräfte auf die Druckverteilplatten aufbringbar sind.

8. Presse nach einem der Ansprüche 1 bis 7, **dadurch gekennzeichnet, dass** über die Breite der Druckverteilplatten (7) mehrere Kraftunterstützungseinrichtungen (9) verteilt angeordnet sind.

9. Presse nach einem der Ansprüche 1 bis 8, **dadurch gekennzeichnet, dass** über die Länge der Presse verteilt eine Vielzahl von Kraftunterstützungseinrichtungen (9) oder Reihen von Kraftunterstützungseinrichtungen (9)) angeordnet sind, z. B. eine Reihe von Kraftunterstützungseinrichtungen zwischen jeweils zwei benachbarten Pressenrahmen.

10. Presse nach einem der Ansprüche 1 bis 9, in der Ausführungsform als Oberkolbenpresse, wobei die Zylinderkolbenanordnungen (6) zwischen den oberen Querholmen (3a) der Pressenrahmen (3) und der oberen Pressenplafte (1) angeordnet sind, **dadurch gekennzeichnet, dass** die untere Pressenplatte (2) unter Zwischenschaltung der Druckverteilplatten (7) auf den unteren Querholmen (3b) der Pressenrahmen (3) aufliegt und dass die Stelleinrichtung (9) unterhalb der Druckverteilplatten (7) angeordnet sind und auf die Unterseite der Druckverteilplatten (7) arbeiten.

11. Presse nach einem der Ansprüche 1 bis 10, **dadurch gekennzeichnet, dass** den Pressenplatten (1, 2) einlaufseitig vorkragende obere und untere Einlaufplatten (1 a, 2a) vorgeordnet sind, welche einen sich in Arbeitsrichtung verjüngenden Einlaufspalt (E) bilden, wobei die obere und/oder untere Einlaufplatte (1a, 2a) mit an den Querholme (3a, 3b) der Pressenrahmen abgestützten Zylinderkolbenanordnungen (6) beaufschlagt sind, **dadurch gekennzeichnet, dass** die obere oder untere Einlaufplatte (1 a, 2a) unter Zwischenschaltung von Druckverteilplatten (7) an die der Einlaufplatte zugeordneten Querholmen (3a, 3b) angeschlossen ist.

12. Presse nach einem der Ansprüche 1 bis 11, **dadurch gekennzeichnet, dass** die Druckverteilplatten (7) in Pressenlängsrichtung über einen Bereich angeordnet bzw. verteilt sind, der mehr als 75 %, vorzugsweise mehr als 90 % der Länge der Pressenplatten (1, 2) oder der Gesamtlänge von Pressenplatte (1, 2) und Einlaufplatte (1a, 2a) entspricht.

13. Presse nach einem der Ansprüche 1 bis 12, **dadurch gekennzeichnet, dass** die Auflager (8) und/oder die Rahmenauflager (11) als Isolierungsauflager mit thermischen Isolierungen ausgebildet sind.

14. Presse nach einem der Ansprüche 1 bis 13, **dadurch gekennzeichnet, dass** zwischen jeweils zwei benachbarten Pressenrahmen (3) jeweils ein oder mehrere Auflager (8) mittig positioniert sind.

15. Presse nach einem der Ansprüche 1 bis 14, **dadurch gekennzeichnet, dass** den Pressenrahmen (3) jeweils zumindest zwei Auflager (8) zugeordnet sind, welche mit jeweils vorgegebenem Abstand zu dem Pressenrahmen in Pressenlängsrichtung beidseitig des Pressenrahmens (3) angeordnet sind.

16. Verfahren zur Herstellung von Holzwerkstoffplatten mit einer kontinuierlichen Presse nach einem der Ansprüche 1 bis 15, **dadurch gekennzeichnet, dass** die Kraftunterstützungseinrichtungen zur Variation des Pressprozesses mit einer Steuereinrichtung in Abhängigkeit von einem oder mehreren Prozessparametern eingestellt und während des Pressprozesses gesteuert oder geregelt werden.

17. Verfahren nach Anspruch 16, **dadurch gekennzeichnet, dass** die Kraftunterstützungseinrichtungen in Abhängigkeit von den Eigenschaften der zu verpressenden Pressgutmatte und/oder den Eigenschaften der gepressten Pressgutplatte gesteuert oder geregelt werden, z. B. im Wege einer adaptiven Steuerung oder Regelung.

## Claims

1. A continuous press for the manufacture of wood based boards, in particular fibre boards or particle boards,
with a press stand with a plurality of press frames (3) arrayed in the longitudinal direction of the press, and with a control device, wherein
an upper press plate (1) and a lower press plate (2) forming a press gap (P) are arranged within the press frame, wherein
the upper press plate (1) or the lower press plate (2) is acted upon by a plurality of cylinder piston arrangements (6), distributed in rows in the longitudinal direction of the press, i.e. the operating direction (A); on one side these are connected to the transverse beams (3a, 3b) of the press frames (3), and on the other side are connected to the respective press plate (1, 2), wherein
the press plate (1, 2) facing away from the cylinder piston arrangements (6) is connected, with the interposition of pressure distribution plates (7), to the transverse beams (3a, 3b) of the press frames associated with the said press plate (1, 2),
**characterised in that**,
for purposes of varying the pressing process the pressure distribution plates (7) are acted upon by adjustable power-assist devices (9) at right angles to the plane of the press plate, wherein
the power-assist devices (9) are supported on the press frames (3), or on supporting devices connected onto the press frames.

2. The press in accordance with claim 1, **characterised in that**, on the pressure distribution plates (7) bearing pads (8) for the press plate (1, 2) are arranged in each case between two adjacent press frames (3) in the longitudinal direction of the press.

3. The press in accordance with claim 2, **characterised in that**, the press plate (1, 2), with the interposition of frame bearing pads (11), is connected to the pressure distribution plates (7) in the region of the press frames (3), wherein the bearing pads (8) are arranged between the frame bearing pads (11) along the longitudinal direction of the press.

4. The press in accordance with one of the claims 1 to 3, **characterised in that**, the power-assist devices (9) are connected with at least one control device (10), with which the power-assist device (9) can be controlled or regulated as a function of one or a plurality of process parameters, e.g. as a function of the properties of the material mat that is to be pressed, and/or the pressed wood based board.

5. The press in accordance with one of the claims 1 to 4, **characterised in that**, the power-assist devices (9) are designed as hydraulic actuators, e.g. single- or double-acting hydraulic cylinders.

6. The press in accordance with claim 1 or 5, **characterised in that**, the power-assist devices (9) are designed as electromotive actuators, e.g. electromotive spindle drives.

7. The press in accordance with one of the claims 1 to 6, **characterised in that**, for purposes of supporting the pressure distribution plates, and/or for purposes of elastic deformation of the pressure distribution plates, solely compression forces, or both compression forces and tension forces, can be applied to the pressure distribution plates with the power-assist devices.

8. The press in accordance with one of the claims 1 to 7, **characterised in that**, a plurality of power-assist devices (9) are arranged in a distributed manner over the width of the pressure distribution plates (7).

9. The press in accordance with one of the claims 1 to 8, **characterised in that**, a multiplicity of power-assist devices (9), or rows of power-assist devices (9), are arranged in a distributed manner over the length of the press, e.g. a row of power-assist devices is arranged between two adjacent press frames in each case.

10. The press in accordance with one of the claims 1 to 9, in the form of embodiment as a downstroke press, wherein the cylinder piston arrangements (6) are arranged between the upper transverse beams (3a) of the press frames (3) and the upper press plate (1), **characterised in that**, the lower press plate (2)is supported, with the interposition of the pressure distribution plates (7), on the lower transverse beams (3b) of the press frames (3), and **in that**, the actuators (9) are arranged beneath the pressure distribution plates (7) and operate on the lower face of the pressure distribution plates (7).

11. The press in accordance with one of the claims 1 to 10, **characterised in that**, upper and lower intake plates (1 a, 2a) are arranged projecting ahead of the press plates (1, 2) on the intake side; these form an intake gap (E) tapering in the direction of operation, wherein the upper and/or lower inlet plates (1 a, 2a) are impinged upon by the cylinder piston arrangements (6) supported on the transverse bars (3a, 3b) of the press frames, **characterised in that**, the upper or lower inlet plate (1a, 2a), with the interposition of pressure distribution plates (7), is connected to the transverse bars (3a, 3b) associated with the inlet plate.

12. The press in accordance with one of the claims 1 to 11, **characterised in that**, the pressure distribution plates (7) are arranged, i.e. distributed, in the longitudinal direction of the press over a region that corresponds to more than 75 %, preferably more than 90 %, of the length of the press plates (1, 2), or to the total length of press plate (1, 2) and inlet plate (1 a, 2a).

13. The press in accordance with one of the claims 1 to 12, **characterised in that**, the bearing pads (8) and/or the frame supports (11) are designed as insulating supports with thermal insulation devices.

14. The press in accordance with one of the claims 1 to 13, **characterised in that**, one or a plurality of bearing pads (8) are arranged centrally positioned between two adjacent press frames (3) in each case.

15. The press in accordance with one of the claims 1 to 14, **characterised in that**, at least two bearing pads (8) are associated with the press frames (3) in each case; these are arranged with a distance, prescribed in each case, from the press frame in the longitudinal direction of the press on both sides of the press frame (3).

16. A method for the manufacture of wood based boards with a continuous press in accordance with one of the claims 1 to 15, **characterised in that**, for purposes of varying the pressing process the power-assist devices are adjusted with a control device as a function of one or a plurality of process parameters, and are controlled or regulated during the pressing process.

17. The method in accordance with claim 16, **characterised in that**, the power-assist devices are controlled or regulated as a function of the properties of the material mat that is to be pressed, and/or the properties of the pressed material mat, e.g. in terms of an adaptive control or regulation process.

## Revendications

1. Presse continue pour la fabrication de panneaux de matériau dérivé du bois, en particulier de panneaux de fibres ou panneaux de particules,
comprenant un bâti de presse avec plusieurs cadres de presse (3) agencés en rangées dans le sens longitudinal de la presse et comprenant un dispositif de commande,
sachant qu'à l'intérieur des cadres de presse se trouvent des plaques de pressage supérieure (1) et inférieure (2) formant une fente de pressage (P),
sachant que la plaque de pressage supérieure (1) ou la plaque de pressage inférieure (2) sont sollicitées par plusieurs rangées d'agencements de piston-cylindre (6) répartis dans le sens longitudinal de la presse, respectivement dans le sens de travail (A), lesquels sont reliés d'une part aux barres transversales (3a, 3b) des cadres de presse (3) et d'autre part à la plaque de pressage (1, 2) respective,
sachant que la plaque de pressage (1, 2) détournée des agencements de piston-cylindre (6) est reliée par intercalage de plaques de répartition de la pression (7) sur les barres transversales (3a, 3b) des cadres de presse correspondant à cette plaque de pressage (1, 2),
**caractérisée en ce que**
les plaques de répartition de la pression (7), pour faire varier le procédé de pressage, sont sollicitées verticalement au plan des plaques de pressage par des dispositifs de support de force (9),
sachant que les dispositifs de support de force (9) sont appuyés sur les cadres de presse (3) ou sur des dispositifs de support reliés aux cadres de presse.

2. Presse selon la revendication 1, **caractérisée en ce que** des supports (8) pour la plaque de pressage (1, 2) sont fixés sur les plaques de répartition de la pression (7) respectivement entre deux cadres de presse (3) voisins dans le sens longitudinal de la presse.

3. Presse selon la revendication 2, **caractérisée en ce que** les plaques de pressage (1, 2) sont reliées au niveau des cadres de presse (3) par intercalage de supports de cadre (11) sur les plaques de répartition de la pression (7), sachant que les supports (8) sont disposés le long du sens horizontal de la presse entre les supports de cadre (11).

4. Presse selon l'une des revendications 1 à 3, **caractérisée en ce que** les dispositifs de support de force (9) sont reliés à au moins un dispositif de commande (10), avec lequel les dispositifs de support de force (9) peuvent être commandés ou régulés en fonction d'un ou plusieurs paramètre(s) de procédé, par exemple en fonction des propriétés de la natte de matière à presser et/ou de la plaque de matière pressée.

5. Presse selon l'une des revendications 1 à 4, **caractérisée en ce que** les dispositifs de support de force (9) sont conçus en tant que dispositifs de réglage hydraulique, par exemple en tant que cylindres hydrauliques à simple ou double action.

6. Presse selon l'une des revendications 1 à 5, **caractérisée en ce que** les dispositifs de support de force (9) sont conçus en tant que servomoteurs, par exemple en tant que commandes de broches à moteur électrique.

7. Presse selon l'une des revendications 1 à 6, **caractérisée en ce que** pour soutenir les plaques de répartition de la pression et/ou pour la déformation élastique des plaques de répartition de la pression avec les dispositifs de support de pression, seules des forces de pression ou bien aussi des forces de pression en tant que forces de traction également peuvent être appliquées sur les plaques de répartition de la pression.

8. Presse selon l'une des revendications 1 à 7, **caractérisée en ce que** plusieurs dispositifs de support de force (9) sont disposés en étant répartis sur la largeur des plaques de répartition de la pression (7).

9. Presse selon l'une des revendications 1 à 8 **caractérisée en ce qu'**une pluralité de dispositifs de support de force (9) ou des rangées de dispositifs de support de force (9) sont disposées en étant réparties sur la longueur de la presse, par ex. une rangée de dispositifs de support de force entre deux cadres de presse voisins respectifs.

10. Presse selon l'une des revendications 1 à 9, dans le mode de réalisation en tant que presse à piston supérieur, dans laquelle les agencements de piston-cylindre (6) sont disposés entre les barres transversales supérieures (3a) des cadres de presse (3) et la plaque de pressage supérieure (1), **caractérisée en ce que** la plaque de pressage inférieure (2) repose par intercalage des plaques de répartition de la pression (7) sur les barres transversales inférieures (3b) des cadres de presse (3), et que le dispositif de réglage (9) est disposé en-dessous des plaques de répartition de la pression (7) et travaille sur cette sous-face des plaques de répartition de la pression (7).

11. Presse selon l'une des revendications 1 à 10, **caractérisée en ce que** des plaques d'admission (1a, 2a) supérieure et inférieure en saillie côté admission sont disposées avant les plaques de pressage (1, 2), lesquelles forment une fente d'admission (E) se rétrécissant dans le sens de travail, sachant que les plaques d'admission supérieure et/ou inférieure (1 a, 2a) sont sollicitées par des agencements de piston-cylindre (6) appuyés sur les barres transversales (3a, 3b) des cadres de presse, **caractérisée en ce que** la plaque d'admission supérieure ou inférieure (1 a, 2a) est reliée par intercalage de plaques de répartition de la pression (7) sur les barres transversales (3a, 3b) correspondant à la plaque d'admission.

12. Presse selon l'une des revendications 1 à 11, **caractérisée en ce que** les plaques de répartition de la pression (7) sont disposées, respectivement réparties, sur une zone dans le sens longitudinal de la presse qui correspond à plus de 75 %, de préférence à plus de 90 % de la longueur des plaques de pressage (1, 2) ou à la longueur totale de la plaque de pressage (1, 2) et de la plaque d'admission (1 a, 2a).

13. Presse selon l'une des revendications 1 à 12, **caractérisée en ce que** les supports (8) et/ou les supports de cadre (11) sont formés en tant que supports d'isolation avec des isolations thermiques.

14. Presse selon l'une des revendications 1 à 13, **caractérisée en ce que** respectivement un ou plusieur(s) supports (8) est/sont positionné(s) au centre entre deux cadres de presse (3) voisins.

15. Presse selon l'une des revendications 1 à 14, **caractérisée en ce que** les cadres de presse (3) ont au moins deux supports (8) correspondants qui sont disposés chacun à distance prédéfinie des cadres de presse dans le sens longitudinal de la presse des deux côtés du cadre de presse (3).

16. Procédé destiné à la fabrication de panneaux de matériau dérivé du bois avec une presse continue selon l'une des revendications 1 à 15, **caractérisé en ce que** les dispositifs de support de force pour varier le procédé de pressage sont réglés avec un dispositif de commande en fonction d'un ou plusieurs paramètre(s) de procédé, et commandés ou régulés pendant le procédé de pressage.

17. Procédé selon la revendication 16, **caractérisé en ce que** les dispositifs de support de force sont commandés ou régulés en fonction des propriétés de la natte de matière à presser et/ou des propriétés de la plaque de matière pressée, par exemple au sens d'une commande ou d'une régulation adaptative.
